# EUROPÄISCHE PATENTSCHRIFT

(11) **EP 1 750 079 B1**
(45) Veröffentlichungstag und Bekanntmachung des Hinweises auf die Patenterteilung: **07.05.2008**
(21) Anmeldenummer: 06014640.4
(22) Anmeldetag: 14.07.2006
(51) Int. Cl.: F41A 3/28, F41A 21/48, F41A 3/36

(54) **Vorrichtung zum Verbinden und Verriegeln eines Verschlusses und eines Laufes einer Waffe**
Device for connecting and locking a bolt and a barrel of a gun
Dispositif pour le montage et verrouillage d'une culasse et d'un canon d'une arme

(30) Priorität: 06.08.2005 DE 102005037131
(43) Veröffentlichungstag der Anmeldung: 07.02.2007
(73) Patentinhaber: Rheinmetall Waffe Munition GmbH, 40880 Ratingen (DE)
(72) Erfinder: Matzagg, Erich, 78727 Beffendorf (DE)
(74) Vertreter: Dietrich, Barbara

(56) Entgegenhaltungen:
- CH-A- 132 059
- DE-A- 1 936 413
- DE-C- 476 880
- DE-C- 515 972
- DE-C- 740 597
- GB-A- 418 756
- US-A- 2 632 272
- US-A- 2 798 413

## Beschreibung

Insbesondere bei Jagdgewehren aber auch bei Gewehren, die Einsatz in Spezialeinheiten finden, ist das Auswechseln des Laufes erwünscht (DE 39 06 496 A1). Ein Gewehr mit einem auswechselbaren Lauf und einer Lade- und Verschlussmechanik wird auch in der DE 20 2005 002 749 U1 beschrieben. Durch die Anordnung einer Steckverbindung zwischen Lauf und Systemteil wird ein schnelles axiales Einstecken des Laufes ermöglicht sowie eine exakte Ausrichtung des Laufs zum Systemteil gewährleistet. Die Befestigung erfolgt mittels Verschraubung einer auf dem Lauf angesetzten Spannmutter, die auf einem am Systemteil angeordneten Gewindekragen aufschraubbar ist.

In der DE 195 13 594 C2 wird eine automatische Waffe mit einem auswechselbaren Waffenrohr offenbart, bei welchem aus Sicherheitsgründen das Waffenrohr nur an einer Position des Verschlusses aus- und einbaubar ist, so dass eine unbeabsichtigte Anzündung der gegebenenfalls im Patronenlager befindlichen Patrone nicht möglich ist. Im Waffenrohr befindet sich dazu eine Ausnehmung, die sich von der äußeren Mantelfläche in das Waffenrohr hinein erstreckt. In diese greift zur Verriegelung des Waffenrohres am Waffengehäuse ein gegen den Druck einer Feder radial verschiebbares Verriegelungsteil ein. Das Verriegelungsteil wird durch einen auf einer drehbar gelagerten Welle angeordneten Steuernocken geführt. Die Welle ist dabei gegebenenfalls mit einem Antrieb verbunden, der den Bewegungsablauf des Verschlusses steuert.

Eine Verschlusszentrierung einer Selbstladehandfeuerwaffe ist der DE 199 07 967 B4 entnehmbar und weist einen drehverriegelten Verschluss mit Warzen auf, welcher in Längsrichtung der Waffe zur Mitnahme und zum Einführen einer Patrone in ein Patronenlager verschiebbar ist. Der Verschluss weist einen Verschlusskopf auf, mit dessen Hilfe der Verschluss durch Verdrehen mit dem Lauf funktional verbunden wird.

Mit der DE 196 00 459 A1 wird ein Verschluss für eine Schusswaffe vorgeschlagen, der bei einer Rückwärtsbewegung eines Kammergriffs den Verschlusskopf aus dem Verriegelungsstück des Waffenrohrendes entriegelt und beim Vorlauf verriegelt. Der Verschlusskopf weist schräg zur Achse stehende Warzen auf, wodurch beim Ent- und Verriegelungsvorgang des Verschlusskopfes aus dem Verrieglungsstück des Laufes eine Drehbewegung verursacht wird. Des Weitern ist ein Drehkammerverschluss aus der DE 292 22 251 U1 bekannt.

Informationen über eine Selbstlade- Handfeuerwaffe mit einem beweglichen Verschluss mit Verriegelungswarzen am Verschlusskopf können aus der DE 199 03 322 B4 bezogen werden. Der Verschluss besteht aus einem Verschlussträger und dem Verschlusskopf, welcher drehbar und längsbeweglich am Verschlussträger angebracht ist. Die Warzen sind umfänglich verteilt an entsprechenden Anordnungsstellen auf dem Verschlusskopf angeordnet. Der Lauf sitzt mit seinem hinteren Ende in einer Hülse, an deren Ende ein Kranz von Längsnuten ausgebildet ist, die in eine Ringnut einmünden, die an ein Patronenlager angrenzt. Die Verriegelungswarzen des Verschlusskopfes gleiten beim Verschließen entlang der Längsnuten der Hülse und laufen nach dem Drehen des Verschlusskopfes in die Ringnut. Das Wechseln des Laufes ist nicht vorgesehen.

Die CH 386 287 A beschreibt einen Granatwerfer, dessen Lauf zweiteilig ist und aus einem unteren Hochdruckrohr und einem oberen Niederdruckrohr besteht. Beide Teile sind durch einen Verbindungsmechanismus zusammenschließbar und voneinander lösbar. Der Verbindungsmechanismus besteht aus einer drehbaren Hülse, die Keilverschlussbacken aufweist, welche in Keilbacken auf dem oberen Ende des Hochdruckrohres eingreifen.

In der CH 132 059 A ist ein Vorschlag für eine Drehverriegelung zwischen Lauf und Gehäuse aufgeführt. Die Drehverriegelung wird durch einen im Verschlussgehäuse drehbar gelagerten Verriegelungsblock gebildet. Dieser trägt an seinem Außenumfang Warzen, welche beim Einlaufen auf die Entriegelungsflächen des äußeren unbeweglichen Gehäuses der Waffe auftreffen und den Verriegelungsblock um den erforderlichen Winkel drehen, damit die Zähne des Verschlussstückes durch Zahnlücken des Blockes hindurch kommen.

Eine Einrichtung zum Auswechseln heiß gewordener Läufe bei Maschinengewehren kann der DE 476 880 C entnommen werden. Der Lauf als auch der Ring weisen ein aus mehreren Segmenten bestehendes Schraubgewinde auf. Die Segmente sind durch gewindelose Zweischenräume voneinander getrennt,

Ausgehend davon stellt sich die Erfindung die Aufgabe, eine Vorrichtung für eine einfache Ver- bzw. Entriegelung eines Verschlusses in Verbindung mit einem auswechselbaren Lauf bzw. einem auswechselbaren Waffenrohr aufzuzeigen.

Gelöst wird die Aufgabe durch die Merkmale des Patentanspruchs 1. Vorteilhafte Ausführungen sind in den Unteransprüchen aufgezeigt.

Der Erfindung liegt die Idee zugrunde, eine bevorzugt einteilige Verbindungs- bzw. Verriegelungsbuchse zwischen Lauf und Verschluss einer Waffe einzubinden, die hohl ausgelegt in ihrem Innendurchmesser einerseits umfänglich Warzen für die Verriegelung des Laufes (Laufverriegelung) und / oder andererseits für die Verriegelung des Verschlusses (Verschlussverriegelung) aufweist, die Längsnute einschließen. Entsprechend besitzen der Lauf und der Verschluss ihrerseits an ihrem Außenumfang komplementäre Längsnute und Verriegelungswarzen, die nach Verdrehung der Buchse hinter die entsprechenden Verriegelungswarzen der Buchse greifen. Das Verdrehen der Buchse kann automatisiert, beispielsweise in Abhängigkeit des Schusses oder mittels Gas etc., und / oder per Hand erfolgten, wobei die Buchse in Verbindung mit einem beispielsweise waffenseitigen Entriegelungs- oder Verdrehelement gebracht wird, um die Buchse zu verdrehen.

Damit vermieden wird, dass sowohl der Lauf als auch der Verschluss gleichzeitig entriegelt werden, ist u. a. vorgesehen, für die Laufverriegelung weniger Verriegelungswarzen anzusetzen als für die Verschlussverriegelung vorgesehen sind. Dabei wird die Ausführung bevorzugt, dass zum Auswechseln des Laufes oder Rohres die Buchse um einen größeren Weg verdreht werden muss, als dies für das Freigeben oder das Verriegeln des Verschlusses notwendig ist. Des Weiteren wird sichergestellt, dass zum Wechsel des Laufes eine bewusste Verdrehung der Buchse notwendig ist, für die Funktionsweise des Verschlusses hingegen eine taktweise Verdrehung der Buchse angeboten wird. D.h., die Anordnung als auch konstruktive Ausgestaltung der verschlussseitigen Verriegelungswarzen zu den laufseitigen Verriegelungswarzen ist so zu wählen, dass entweder die Verriegelungswarzen des Verschlusses oder die Verriegelungswarzen des Laufes, nicht aber beide gleichzeitig freigegeben werden.

Anhand eines Ausführungsbeispiels mit Zeichnung soll die Erfindung näher erläutert werden. Es zeigt
- Fig. 1: in einer Prinzipdarstellung eine Verriegelungsbuchse, welche einen Lauf und einen Verschluss verriegelt und gleichzeitig miteinander funktional verbindet,
- Fig. 2: eine Darstellung im Schnitt A-A aus Fig. 1,
- Fig. 3: eine Darstellung im Schnitt B-B aus Fig. 1,
- Fig. 4: eine Darstellung der konstruktiven Anpassungen des Laufes an die Verriegelungsbuchse,
- Fig. 5: eine Darstellung der konstruktiven Anpassung des Verschlusses an die Verrieglungsbuchse.

Fig. 1 bis 5 zeigen die für die Erläuterung der Erfindung notwendigen Details der Verriegelung. Weitere konstruktive Details für die Funktion der Waffe können u. a. den im Stand der Technik aufgezeigten Schriften entnommen werden.

Es wird von einer Waffe ausgegangen, bei der die Patronenzuführung verschlussseitig erfolgt. Dazu wird der Verschluss 2 bekanntlich zum Nachladen einer nicht näher dargestellten Patrone vom Lauf 1 mit einem Patronenlager 1.1 getrennt und längsbeweglich zurückgeführt, um eine neue Patrone in den Lauf 1 einzubringen und danach wieder verriegelt zu werden. In den Ausführungen nach den Figuren ist bevorzugt auch der Lauf 1 auswechselbar.

Eine Verriegelungsbuchse 3 am hinteren Ende des Laufes 1 (Laufanfang) bzw. am vorderen Teil des Verschlusses 2 hat die Aufgabe, den Lauf 1 und den Verschluss 2 auseinander auszurichten und beide funktional miteinander zu verbinden. Des Weiteren hat die Verriegelungsbuchse 3 die Aufgabe, den Verschluss 2 sowie den Lauf 1 jeweils zu verriegeln oder freizugeben. Dazu ist die Verriegelungsbuchse 3 im System verdrehbar um den Lauf 1 und den Verschluss 2 angebracht.

Alternativ kann zu einer einteiligen Ausführung die Verschlussbuchse 3 mehrteilig aufgebaut sein bzw. aus wenigstens zwei Teilelementen bestehen, die als konstruktive Einheit diese Aufgaben übernehmen.

Die verstell- bzw. verdrehbare Verriegelungsbuchse 3 weist einen laufseitig größeren innendurchmesser als verschlussseitig auf, da bekanntlich der Lauf 1 einen größeren Außendurchmesser als der Verschluss 2 besitzt. Innerhalb dieser unterschiedlichen Innendurchmesser besitzt die Verriegelungsbuchse 3 laufseitig Verriegelungswarzen 4 für eine laufseitige Verriegelung / Freigabe und verschlussseitige Verriegelungswarzen 5 für eine verschlussseitige Verrieglung / Freigabe.

In einer praktikablen Ausführung werden verschlussseitig 8 Verrieglungswarzen 5 und beispielsweise laufseitig 2 Verriegelungswarzen 4 vorgeschlagen (Fig. 2, Fig. 3). Andere Verhältnisse der Anzahl der Verriegelungswarzen 4, 5 zueinender sind aber gleichfalls denkbar. Die Anordnungsstellen der Verriegelungswarzen 4 bzw. 5 sind untereinander gleichmäßig verteilt, weisen also den gleichen Winkelabstand zueinander auf, bezogen auf eine Längsachse von Lauf 1 und Verschluss 2.

Am äußeren Umfang des Laufes 1 verteilt sind eine gleiche Anzahl Verriegelungswarzen 8 wie laufseitige Verriegelungswarzen 4 in der Buchse 3 vorhanden sind. Am äußeren Umfang des Verschlusses 3 verteilt sind ebenfalls eine gleiche Anzahl Verriegelungswarzen 9 wie verschlussseitige Verriegelungswarzen 5 in der Buchse 3 vorgesehen sind.

Zwischen den laufseitigen Verriegelungswarzen 4 der Buchse 3 sind laufseitig Längsnute 10 in der Buchse 3 eingebunden, die in eine Ringnut 6 der Buchse 3 münden und komplementär mit den Verriegelungswarzen 8 des Laufes 1 zusammenwirken. Zur Aufnahme der laufseitigen Verriegelungswarzen 4 erstrecken sich zwischen den Verriegelungswarzen 8 am Lauf 1 eine gleiche Anzahl Längsnute 12, die ihrerseits in eine Ringnut 7 verlaufen. Weitere, verschlussseitige Längsnute 11 der Buchse 3, welche in eine Ringnut 14 der Buchse 3 enden befinden sich zwischen den verschlussseitigen Verriegelungswarzen 5 an der Buchse 3, die ihrerseits mit den buchsenseitigen Verriegelungswarzen 9 des Verschlusses 2 zusammenarbeiten. Längsnute 13 am Verschluss 2, die in eine Ringnut 15 des Verschlusses 2 übergehen, und zwischen den buchsenseitigen Verriegelungswarzen 9 liegen und dienen zur Aufnahme der verschlussseitigen Verriegelungswarzen 5. Die Form der Verriegelungswarzen sowie der Längsnute ist aufeinander abgestimmt.

Die Funktionsweise soll anhand der Fig. 4 und 5 aufgezeigt werden.

In Fig. 4 dargestellt ist die Freigabe / Verrieglung des Laufes 1. Die in dieser Darstellung nicht erkennbaren Verriegelungswarzen 8 des Laufes 1 laufen beim Schließen in komplementäre Längsnute 10 ein, durchlaufen diese und hinter greifen sie infolge einer Drehung der Buchse 3. Die Verriegelungswarzen 8 liegen damit hinter den Verrieglungswarzen 4 der Verriegelungsbuchse 3 an. Die Drehung der Buchse 3 umfasst für die beschriebene Ausführung 90 °. Für eine Freigabe des Laufes 1 ist eine erneute Drehung der Buchse 3 um 90 **°** nötig. Die Verriegelungswarzen 8 werden dabei vollständig freigegeben, so dass diese bei Entnahme des Laufes 1 entlang der Längsnute 10 geführt werden und damit der Lauf 1 auswechselbar ist.

In Fig. 5 dargestellt ist die Freigabe / Verrieglung des Verschlusses 2. Mit Verschuss einer nicht näher dargestellten Patrone wird die Buchse 3 verdreht, in diesem Ausführungsbeispiel um 22,5 °, und gibt beide Verriegelungswarzen 5, 9 frei. Die Verriegelungswarzen 9 laufen für das Entriegeln des Verschlusses 2 entlang der Längsnute 11 der Buchse 3 aus dem Bereich der Buchse 3 heraus, um in bekannter Art und Weise das Nachladen vorzunehmen. Bekanntlich nimmt der Verschluss 2 vorderseitig eine Patrone mit und verbringt diese in das Patronenlager 1.1 in den Lauf 1. Die Verrieglungswarzen 9 (5) gleiten dabei entlang der Längsnute 11 (14), bis der Verschluss 2 am Patronenlager 1.1 anschlägt, wobei zu diesem Zeitpunkt die Buchse 3 waffenseitig erneut gedreht und der Verschluss 2 verriegelt wird. Das Waffensystem ist bereit für einen erneuten Verschuss.

## Patentansprüche

1. Vorrichtung zum Verbinden und Verriegeln eines Verschlusses (2) und / oder eines Laufes (1) bzw. Rohres einer Waffe, wobei der Lauf (1) bzw. das Rohr im Waffengehäuse der Waffe auswechselbar gelagert ist, wobei
- eine Buchse (3) im Bereich des hinteren Teil des Laufes (1) und des vorderen Teils des Verschlusses (2) drehbeweglich um diese angebracht ist,
- die Buchse (3) verschlussseitig im Innendruchmesser umfänglich verteilt verschlussseitige Verriegelungswarzen (5) für eine Verrieglung / Freigabe des Verschlusses (2) aufweist, wobei zwischen den verschlussseitigen Verriegelungswarzen (5) Längsnute (11) eingebunden sind,
- die Buchse (3) des Weiteren laufseitig im Innendurchmesser umfänglich verteilt laufseitige Verriegelungswarzen (4) für eine Verriegelung / Freigabe des Laufs (1) besitzt, wobei zwischen den laufseitigen Verriegelungswarzen (4) Längsnute (10) vorhanden sind,
- der Verschluss (2) am äußeren Umfang eine gleiche Anzahl buchsenseitige Verriegelungswarzen (9) aufweist, wie verschlussseitige Verriegelungswarzen (5) vorgesehen sind, wobei zwischen den buchsenseitigen Verriegelungswarzen (9) gleichlange Längsnute (14) wie Längsnute (11) der Buchse (3) vorhanden sind,
- am Lauf (1) am äußeren Umfang eine gleiche Anzahl buchsenseitigen Verriegelungswarzen (8) wie verschlussseitig Verriegelungswarzen (4) der Buchse (3) vorhanden sind,
- die buchsenseitigen Verriegelungswarzen (9) des Verschlusses (2) und die verschlussseitigen Verriegelungswarzen (5) sowie die laufseitigen Verriegelungswarzen (4) der Buchse (3) und die buchsenseitigen Verriegelungswarzen (8) des Laufes (1) ) mit ihren komplementären Längsnute (10-13) derart zusammenwirken, dass
- die buchsenseitigen Verriegelungswarzen (9) zum Verriegeln des Verschlusses (2) mit Verdrehen der Buchse (3) zum Eingriff hinter die verschlussseitigen Verriegelungswarzen (5) und
- die buchsseitigen Verriegelungswarzen (8) zum Verriegeln des Laufes (1) mit Verdrehen der Buchse (3) zum Eingriff hinter die laufseitigen Verriegelungswarzen (4) kommen.

2. Vorrichtung nach Anspruch 1, **dadurch gekennzeichnet, dass** die Buchse (3) mehrteilig aufgebaut ist bzw. aus wenigstens zwei Teilelementen besteht.

3. Vorrichtung nach Anspruch 1 oder 2, **dadurch gekennzeichnet, dass** die Anordnung als auch konstruktive Ausgestaltung der verschlussseitigen Verriegelungswarzen (5) zu den laufseitigen Verriegelungswarzen (4) in der Buchse (3) so gewählt ist, dass entweder die Verriegelungswarzen (9) des Verschlusses (2) oder die Verriegelungswarzen (8) des Laufes (1), nicht aber beide gleichzeitig freigegeben werden.

4. Vorrichtung nach einem der Ansprüche 1 bis 3, **dadurch gekennzeichnet, dass** für die Laufverriegelung weniger Verriegelungswarzen (4, 8) anzusetzen sind als Verriegelungswarzen (5, 9) für die Verschlussverriegelung vorgesehen sind.

5. Vorrichtung nach einem der Ansprüche 1 bis 4, **dadurch gekennzeichnet, dass** zum Auswechseln des Laufes (1) oder Rohres die Buchse (3) um einen größeren Weg verdreht werden muss, als dies für das Freigeben oder das Verriegeln des Verschlusses (2) notwendig ist.

6. Vorrichtung nach einem der Ansprüche 1 bis 5, **dadurch gekennzeichnet, dass** die verstell- bzw. verdrehbare Buchse (3) einen laufseitig größeren Innendurchmesser aufweist.

## Claims

1. Apparatus for connecting and locking a breech (2) and/or a barrel (1) or tube of a weapon, with the barrel (1) or the tube being mounted in the weapon housing of the weapon such that it is interchangeable, with
- a bush (3) being fitted in the area of the rear part of the barrel (1) and of the front part of the breech (2) such that it can rotate about this,
- on the breech side, the bush (3) having locking studs (5), on the breech side, distributed circumferentially in the internal diameter, for locking/releasing the breech (2), with longitudinal grooves (11) being incorporated between the locking studs (5) on the breech side,
- on the barrel side, the bush (3) furthermore having locking studs (4) distributed circumferentially in the internal diameter on the barrel side, for locking/releasing the barrel (1), with longitudinal grooves (10) being provided between the locking studs (4) on the barrel side,
- on the outer circumference, the breech (2) having the same number of locking studs (9) on the bush side as the locking studs (5) on the breech side, with longitudinal grooves (14) of the same length as the longitudinal grooves (11) in the bush (3) being provided between the locking studs (9) on the bush side,
- the same number of locking studs (8) being provided on the bush side on the outer circumference of the barrel (1) as the number of locking studs (4) on the breech side of the bush (3),
- the locking studs (9) on the bush side of the breech (2) and the locking studs (5) on the breech side, as well as the locking studs (4) on the barrel side of the bush (3) and the locking studs (8) on the bush side of the barrel (1) interacting with their complementary longitudinal grooves (10-13) such that
- the locking studs (9) on the bush side engage behind the locking studs (5) on the breech side in order to lock the breech (2) by rotation of the bush (3), and
- the locking studs (8) on the bush side engage behind the locking studs (4) on the barrel side in order to lock the barrel (1) by rotation of the bush (3).

2. Apparatus according to Claim 1, **characterized in that** the bush (3) is formed from a plurality of parts, or comprises at least two partial elements.

3. Apparatus according to Claim 1 or 2, **characterized in that** the arrangement and design configuration of the locking studs (5) on the breech side with respect to the locking studs (4) on the barrel side in the bush (3) are chosen such that either the locking studs (9) of the breech (2) or the locking studs (8) of the barrel (1) are released, but not both at the same time.

4. Apparatus according to one of Claims 1 to 3, **characterized in that** fewer locking studs (4, 8) can be fitted for the barrel lock than the number provided as locking studs (5, 9) for breech locking.

5. Apparatus according to one of Claims 1 to 4, **characterized in that** the bush (3) must be rotated through a greater distance in order to replace the barrel (1) or tube than is necessary to release or lock the breech (2).

6. Apparatus according to one of Claims 1 to 5, **characterized in that** the bush (3), which can be moved or rotated, has a larger internal diameter on the barrel side.

## Revendications

1. Dispositif pour connecter et verrouiller une culasse (2) et/ou un canon (1) ou un tube d'une arme, le canon (1) ou le tube étant monté de manière remplaçable à l'intérieur du corps de l'arme,
- une douille (3) étant montée dans la région de la partie arrière du canon (1) et de la partie avant de la culasse (2) de manière à pouvoir tourner autour de celle-ci,
- la douille (3) présentant, du côté de la culasse, des boutons de verrouillage (5) du côté de la culasse, répartis sur la circonférence du diamètre intérieur, pour un verrouillage ou une libération de la culasse (2), des rainures longitudinales (11) étant pratiquées entre les boutons de verrouillage (5) du côté de la culasse,
- la douille (3) présentant en outre du côté du canon, des boutons de verrouillage (4) du côté du canon, répartis sur la circonférence du diamètre intérieur pour un verrouillage ou une libération du canon (1), des rainures longitudinales (10) étant prévues entre les boutons de verrouillage (4) du côté du canon,
- la culasse (2) présentant, sur la circonférence extérieure, un nombre identique de boutons de verrouillage (9) du côté de la douille, à celui des boutons de verrouillage (5) du côté de la culasse, des rainures longitudinales (14) de même longueur que les rainures longitudinales (11) de la douille (3) étant prévues entre les boutons de verrouillage (9) du côté de la douille,
- sur le canon (1), sur la circonférence extérieure, un nombre identique de boutons de verrouillage (8) du côté de la douille à celui des boutons de verrouillage (4) de la douille (3) du côté de la culasse étant prévu,
- les boutons de verrouillage (9) de la culasse (2) du côté de la douille et les boutons de verrouillage (5) du côté de la culasse ainsi que les boutons de verrouillage (4) de la douille (3) du côté du canon et les boutons de verrouillage (8) du canon (1) du côté de la douille coopérant avec leurs rainures longitudinales complémentaires (10-13) de telle sorte que
- les boutons de verrouillage (9) du côté de la douille, pour le verrouillage de la culasse (2) avec une rotation de la douille (3), viennent en prise derrière les boutons de verrouillage (5) du côté de la culasse et
- les boutons de verrouillage (8) du côté de la douille, pour le verrouillage du canon (1) avec une rotation de la douille (3), viennent en prise derrière les boutons de verrouillage (4) du côté du canon.

2. Dispositif selon la revendication 1, **caractérisé en ce que** la douille (3) est réalisée en plusieurs parties ou se compose d'au moins deux éléments partiels.

3. Dispositif selon la revendication 1 ou 2, **caractérisé en ce que** l'agencement ainsi que la configuration constructive des boutons de verrouillage (5) du côté de la culasse, sont choisis par rapport aux boutons de verrouillage (4) du côté du canon dans la douille (3), de telle sorte que soit les boutons de verrouillage (9) de la culasse (2) soit les boutons de verrouillage (8) du canon (1) soient libérés, mais pas les deux en même temps.

4. Dispositif selon l'une quelconque des revendications 1 à 3, **caractérisé en ce que** l'on a besoin pour le verrouillage du canon, de moins de boutons de verrouillage (4, 8) que de boutons de verrouillage (5, 9) pour le verrouillage de la culasse.

5. Dispositif selon l'une quelconque des revendications 1 à 4, **caractérisé en ce que** pour le remplacement du canon (1) ou du tube, la douille (3) doit être tournée d'une plus grande distance que cela est nécessaire pour la libération ou le verrouillage de la culasse (2).

6. Dispositif selon l'une quelconque des revendications 1 à 5, **caractérisé en ce que** la douille réglable ou rotative (3) présente un diamètre intérieur plus grand du côté du canon.
